# EUROPÄISCHE PATENTSCHRIFT

(11) **EP 0 129 788 B1**
(45) Veröffentlichungstag und Bekanntmachung des Hinweises auf die Patenterteilung: **11.05.1988**
(21) Anmeldenummer: 84106814.1
(22) Anmeldetag: 14.06.1984
(51) Int. Cl.: H04R 25/02

(54) **Hörgerät**
Hearing aid
Prothèse auditive

(30) Priorität: 27.06.1983 DE 8318579 U
(43) Veröffentlichungstag der Anmeldung: 02.01.1985
(73) Patentinhaber: SIEMENS AKTIENGESELLSCHAFT, 80333 München (DE)
(72) Erfinder: Henneberger, Hans, D-8521 Effeltrich (DE)

(56) Entgegenhaltungen:
- FR-A- 2 475 389
- GB-A- 2 070 890
- US-A- 3 598 928

## Beschreibung

Die Erfindung betrifft ein Hörgerät nach dem Oberbegriff des Anspruches 1. Wenigstens weitgehend in den Ohrkanal einführbare Hörgeräte sind etwa bekannt aus der GB-A 2 070 890.

Gerade bei den in den Ohrkanal einführbaren, den sogenannten Kanal-Hörgeräten ist der Einbauraum für die Einzelteile des Hörgerätes äusserst beschränkt. Es kommt daher sehr auf die Anordnung der einzelnen Teile an. Bei einem Gerät nach der obengenannten GB-A ist das grösste Bauteil, d.h. die Stromquelle (Batterie oder Akku), in eine Vertiefung der Aussenwand gelagert, die das Gehäuse nach aussen abschliesst, um den Ort dafür zu erhalten, der im Ohrkanal in der Regel den grössten Durchmesser hat. Da dieser grosse Durchmesser in der Regel nicht weit in die Tiefe geht, hat man die Anordnung der Stromquelle mit ihrer Fläche parallel zur Endwand gewählt. Dabei ist aber ein Schwenkdeckel benutzt, so dass eine glatte äussere Fläche erreicht wird. Dies hat aber den Nachteil, dass für das Herausziehen des Gerätes aus dem Ohr nur gerinfügige Angriffsmöglichkeiten zur Verfügung stehen. Anderseits fehlt Platz, um neben dem üblichen Lautstärkesteller einen zusätzlichen Steller anbringen zu können, der es gestattet, die Verstärkungscharakteristik des Gerätes an einem individuellen Hörschaden etc. anzupassen.

Bei etwa aus der US-A 2 987 584 bekannten Geräten ist ein Klappdeckel für den Halterungsraum der Stromquelle verwendet. Wenn dieser Deckel geöffnet ist, kann er als Handhabe zum Herausziehen des Gerätes aus dem Ohr dienen. Abweichend von der vorgenannten Lösung ist bei einem Kanal-Hörgerät eine Festklammerung der Stromquelle im Gehäuse nicht möglich, weil diese Halterung einerseits Raum beansprucht und anderseits die im Gehäuse liegende Stromquelle nur sehr schwer herausgenommen werden kann. Man hat daher bei anderen, etwa aus der EP-A 0 085 032 bekannten Lösungen davon abgesehen, die Batterie im Gehäuse zu halten; dies führt dazu, dass beim Herausziehen des Gerätes am Deckel die Stromquelle verloren gehen kann. Andererseits ist auch bei dieser Ausbildung keine Einstellung der Verstärkercharakteristik möglich. Das Einbauen eines zusätzlichen Stellers zur Regelung der Verstärkercharakteristik erfolgte bei bisherigen Kanal-Hörgeräten nur auf unpraktische und platzraubende Weise. Z.B. ist bei dem aus der US-A 3598928 bekannten Gerät ausser der Batterielade eine zusätzliche vom Batterieaufnahmeraum entfernt liegende Öffnung am Gehäuse erforderlich, um den im Inneren des Hörgerätes gelagerten Stellwiderstand mit einem Schraubenzieher zu verstellen. Die zusätzliche Öffnung benötigt unnötig viel Platz. Unpraktisch ist ausserdem, dass die Öffnung hinsichtlich des im Innenraum des Hörgerätgehäuses liegenden Stellers sowie eines weiteren Loches in einer Leiterplatte exakt zentriert sein muss und darüber hinaus, dass der Steller erst nach umständlichem Einfädeln des Schraubenziehers durch die Öffnung hindurch in den unsichtbaren Schlitz der Stellschraube des Stellers verstellt werden kann.

Der Erfindung liegt die Aufgabe zugrunde, bei einem Hörgerät nach dem Oberbegriff des Anspruches 1 eine Anordnung der Bauelemente vorzusehen, die raumsparend ist und die praktische Unterbringung eines zusätzlichen Stellers ermöglicht. Diese Aufgabe wird durch die im Kennzeichen des vorgenannten Anspruches genannten Merkmale gelöst.

Durch die Verwendung eines Klappdeckels als Verschluss des Batterieeinbauraumes und auch noch durch die Einsenkung des Deckels in die Oberfläche des Gerätes wird die Möglichkeit geschaffen, das Betätigungsglied eines Anpassstellers mit in diesem Raum unterzubringen. Dies beruht hauptsächlich darauf, dass der Einbauraum in das Gerät hineinragt, so dass an seiner Wand Platz zum Anbringen des Betätigungsgliedes eines Anpassstellers zur Verfügung steht. Eine besonders günstige Anbringung, insbesondere für die Bedienung, wird durch Schrägstellung des Betätigungsgliedes erreicht, weil dieses dann besonders günstig von der Öffnung des Batterieeinbauraumes aus erreicht werden kann. Platzsparend kann der Einbau auch dadurch erfolgen, dass der Anpasssteller selbst an einer der Kontaktfedern des Verstärkers angebracht wird. So wird erreicht, dass ohne Vergrösserung der Abschlussplatte (face-plate) auch bei den sehr kleinen Kanal-Hörgeräten, d.h. solchen, die weitestgehend im Ohrkanal verschwinden, zusätzliche Steller verwendet werden können.

Weitere Einzelheiten und Vorteile der Erfindung werden nachfolgend anhand der in den Figuren dargestellten Ausführungsbeispiele erläutert.

In der Figur 1 ist in einem perspektivischen Schaubild die Aussenansicht eines nach der Erfindung gestalteten Kanal-Hörgerätes gezeichnet,

in der Figur 2 das Gerät nach Figur 1 mit geöffnetem Deckel des Batterieraumes,

in der Figur 3 schematisch die Anordnung der im Gehäuse des Gerätes nach Figur 1 untergebrachten Bauteile aus der Sicht 111-111, die in Figur angedeutet ist,

in der Figur 4 in einem schematischen Schaltbild das Zusammenwirken derTeile, und

in der Figur 5 ist eine in Richtung der Andeutung V-V in Figur 1 gesehene, teilweise aufgebrochene Darstellung des Einbaues eines Anpassstellers in den Batterieraum dargestellt.

In der Figur 1 ist mit 1 das aus Kunststoff bestehende Gehäuse bezeichnet, welches der Form des Ohrkanals nachgebildet ist, in welchen es eingesetzt werden soll. Es besitzt daher die Form eines unregelmässigen Konus, an dessen grosser Fläche ein Deckel 2 eines Batterieeinbauraumes, ein Drehknopf 3 eines Lautstärkestellers und eine Öffnung 4für den Eintritt von Schall in das Gerät erkennbar sind. Bei dem in der Darstellung nach Figur 2 geöffnet dargestellten Deckel 2 sind im Innern des Gehäuses 1 Kontakte 5 und 6 sowie das Betätigungsglied 7.1 eines Anpassstellers 7 zu erkennen. An der Innenseite des Deckels befindet sich eine Batterie 8, die durch eine der Form dieser Batterie 8 angepasste Halterung 9 an den Deckel 2 gebunden ist. Die Halterung 9 weist neben dem schalenförmigen Unterteil zwei lappenförmige Ansätze 11 und 12 auf, die in einem mit 13 bezeichneten Abstand voneinander das Teil 10 über die Fläche der Batterie hinweg fortsetzen und auf den Deckel 2 zu gebogen sind, so dass sie beim Einführen der Batterie 8 in die Halterung 9 klemmend wirken und die Batterie 8 festhalten. An ihrem mit einem Stift 14 gesicherten Scharnier ist der Deckel 2 klappbar. Zur besseren Handhabung besitzt der Deckel 2 gegenüber dem Scharnier einen Ansatz 15, der, wie auf Figur 1 ersichtlich ist, aus der grossen Fläche des Gehäuses 1 hervorsteht.

Die Wirkungsweise des Gerätes ist aus den Figuren 3 und 4 ersichtlich. Durch die Einsprache- öffnung 4 gelangt Schall zu einem Mikrofon 20, wo dieser in elektrische Signale umgewandelt wird, die dann über Leitungen 21 zu einem Verstärker 22 gelangen. Dieser Verstärker 22 wird über die Batterie 8 mit Strom versorgt und ist vom Lautstärkesteller 3 her in seiner Lautstärke veränderbar. Dem Verstärker ist ausserdem ein Netzwerk 23 zugeordnet, mit welchem am Anpasssteller 7 mittels seines im Einbauraum der Batterie an der Feder des Kontaktes 6 angebrachten Betätigungsgliedes 7.1 die gewünschte Tonlage der zu übertragenden Signale einstellbar ist. Zur hörbaren Ausgabe der Schallsignale ist ein Hörer 24 vorgesehen, von dem aus Schall über einen Kanal 25 an das Ohr abgegeben werden kann. Die Einschaltung des Gerätes erfolgt durch Schliessung des Deckels 2, wobei die Kontakte 5 und 6 des Verstärkers 22 an die Batterie angreifen. Der Kontakt 6 gelangt in den Zwischenraum 13 zwischen den federnden Halterungslappen 11 und 12, während der zweite Kontakt 5 am Umfang der Batterie 8 angreift.

## Patentansprüche

1. Hörgerät mit einem wenigstens weitgehend in den äusseren Gehörgang einführbaren Gehäuse (1), in welchem mindestens die üblichen Teile, d.h. Mikrofon (20), Verstärker (22), Hörer (24) und Stromquelle (8), untergebracht sind, wobei letztere in einem Batterieeinbauraum angeordnet ist, der in der äusseren, den Abschluss des Gehäuses bildenden Wand eingeformt und mittels eines Deckels (2) abdeckbar ist, dadurch gekennzeichnet, dass in dem Batterieeinbauraum wenigstens ein Betätigungsglied (7.1) wenigstens eines Anpassstellers (7) derart angebracht ist, dass es dann erreichbar und daher verstellbar ist, wenn die Stromquelle herausgenommen ist.

2. Hörgerät nach Anspruch 1, dadurch gekennzeichnet, dass der Deckel (2) in die Abschlussplatte des Gerätes eingesetzt ist und der Anpasssteller (7) samt Betätigungsglied (7.1) in der Seitenwand des Batterieeinbauraumes liegt.

3. Hörgerät nach Anspruch 1 oder 2, dadurch gekennzeichnet, dass der Anpasssteller (7) an einer der die Stromquelle (8) mit dem Gerät verbindenden Kontaktfedern (6) angebracht ist.

4. Hörgerät nach einem der Ansprüche 1 bis 3, dadurch gekennzeichnet, dass das Betätigungsglied (7.1) des Anpassstellers (7) bezüglich der Wände des Batterieeinbauraums schräggestellt ist.

5. Hörgerät nach einem der Ansprüche 1 bis 4, dadurch gekennzeichnet, dass der Deckel (2) eine Halterung (9) für die Stromquelle (8) umfasst, so dass mit Öffnen des Deckels die hinter dem Dekkel gehalterte Stromquelle aus dem Batterieneinbauraum herausgeklappt wird, und das Betätigungsglied (7.1) des Anpassstellers (7) zugänglich wird.

## Claims

1. Hearing apparatus with a housing (1) able to be introduced at least extensively into the external auditory canal, in wich at least the usual parts, i.e. microphone (20), amplifier (22), receiver (24) and source of current (8) are accommodated, the latter being arranged in a battery mounting space, which is moulded into the outer wall forming the end of the housing and is able to be covered by means of a cover (2), characterised in that at least one actuating member (7.1) of at least one adjustment regulator (7) ist attached in the battery mounting space in such a way that it is able to be reached and, therefore, is adjustable, if the source of current is taken out.

2. Hearing apparatus according to claim 1, characterised in that the cover (2) is inserted in the end plate of the apparatus and the adjustment regulator (7) together with actuating member (7.1) lies in the side wall of the battery mounting space.

3. Hearing apparatus according to claim 1 or 2, characterised in that the adjustment regulator (7) is attached to one of the contact springs (6) connecting the source of current (8) to the apparatus.

4. Hearing apparatus according to one of claims 1 to 3, characterised in that the actuating member (7.1) of the adjustment regulator (7) is tilted relative to the walls of the battery mounting space.

5. Hearing apparatus according to one of claims 1 to 4, characterised in that the cover (2) includes a holder (9) for the source of current (8), so that when the cover is opened the source of current held behind the cover is folded out from the battery mounting space and the actuating member (7.1) of the adjustment regulator (7) is accessible.

## Revendications

1. Appareil de correction auditive comportant un boîtier (1) qui peut être introduit au moins dans une large mesure dans le conduit auditif extérieur et dans lequel sont logées au moins les parties usuelles, c'est-à-dire un microphone (20), un amplificateur (22), un écouteur (24) et une source de courant (8), cette dernière étant disposée dans un espace de montage d'une pile, qui est ménagé dans la paroi extérieure constituant la terminaison du boîtier et peut être masqué au moyen d'un couvercle (2), caractérisé en ce qu'au moins un organe d'actionnement (7.1) d'au moins un régulateur d'adaptation (7) est logé dans l'espace de montage de la pile de telle sorte qu'on peut l'atteindre et par conséquent le déplacer lors du retrait de la source de courant.

2. Appareil de correction auditive suivant la revendication 1, caractérisé par le fait que le couvercle (2) est inséré dans la plaque de fermeture de l'appareil et que le régulateur d'adaptation (7) est situé, ainsi que l'organe d'actionnement (7.1), dans la paroi latérale de l'espace de montage de la pile.

3. Appareil de correction auditive selon la revendication 1 ou 2, caractérisé en ce que le régulateur d'adaptation (7) est monté sur l'un des ressorts de contact (6) reliant la source de courant (8) à l'appareil.

4. Appareil de correction auditive suivant l'une des revendications 1 à 3, caractérisé par le fait que l'organe d'actionnement (7.1) du régulateur d'adaptation (7) est monté obliquement par rapport aux parois de l'espace de montage de la pile.

5. Appareil de correction auditive suivant l'une des revendications 1 à 4, caractérisé par le fait que le couvercle (2) comporte un support (9) pour la source de courant (8) de sorte que lors de l'ouverture du couvercle, la source de courant maintenue derrière le boîtier est rabattue hors de l'espace de montage de la pile, et que l'organe d'actionnement (7.1) du régulateur d'adaptation (7) est accessible.
